# EUROPÄISCHE PATENTSCHRIFT

(11) **EP 1 691 379 B1**
(45) Veröffentlichungstag und Bekanntmachung des Hinweises auf die Patenterteilung: **30.12.2009**
(21) Anmeldenummer: 06001609.4
(22) Anmeldetag: 26.01.2006
(51) Int. Cl.: H01C 7/12, H02H 7/26, H01P 1/202

(54) **Koaxialer Überspannungsableiter**
Coaxial surge arrester
Dérivateur de surtension coaxial

(30) Priorität: 15.02.2005 DE 102005006829
(43) Veröffentlichungstag der Anmeldung: 16.08.2006
(62) Teilanmeldung aus: 06022415.1
(73) Patentinhaber: Spinner GmbH, 80335 München (DE)
(72) Erfinder: Landinger, Josef, 83229 Aschau im Chiemgau (DE)
(74) Vertreter: Prietsch, Reiner

(56) Entgegenhaltungen:
- EP-A- 0 855 756
- EP-A- 0 938 166
- EP-A- 0 978 894
- CH-A5- 676 900
- DE-C1- 19 936 869

## Beschreibung

Die Erfindung betrifft einen koaxialen Überspannungsableiter, bestehend aus einem Koaxialleitungsabschnitt, von dem eine λ/4-Kurzschlussleitung radial abzweigt.

Überspannungsableiter dieser Gattung sind bekannt. Bei der Mittenfrequenz des Nutzfrequenzbandes transformiert die λ/4-Leitung den Kurzschluss an ihrem Ende in einen Leerlauf an ihrem Anfang. Solche Überspannungsableiter haben den Vorteil, keine Intermodulationssignale zu erzeugen und den Nachteil, dass wegen der galvanischen Verbindung zwischen dem Innenleiter und dem Außenleiter des Überspannungsableiters durch die λ/4-Kurzschlussleitung keine Speisegleichspannung über die koaxiale Leitung, in deren Zug der Überspannungsableiter liegt, übertragen werden kann.

Aus der EP 0 938 166 B1 ist ein koaxialer Überspannungsableiter bekannt, bei dem das Ende des Innenleiters einer Kurzschlussleitung mit deren Außenleiter über eine konzentrierte Kapazität kontaktiert ist, die so bemessen ist, dass der Innenleiter und der Außenleiter der Kurzschlussleitung in dem Nutzfrequenzband als transformierende λ/4-Kurzschlussleitung wirken. Parallel zu der Kapazität ist eine Gasentladungspille angeordnet, die bei einem bestimmten Überspannungswert zündet. Weil somit im normalen Betrieb der Außenleiter und der Innenleiter des Koaxialleitungsabschnitts galvanisch voneinander getrennt sind, können über eine diesen Überspannungsableiter enthaltende Koaxialleitung zusätzlich Gleichspannungen oder niederfrequente Wechselspannungen übertragen werden. Die Gasentladungspille befindet sich jedoch im HF-Feld am Ende der Kurzschlussleitung, mit der Folge, dass die Entladungsstrecke zumindest bei Übertragung hoher HF-Leistungen vorionisiert wird. Dadurch kann es zur Entstehung von Intermodulationsprodukten sowie einer unerwünschten Absenkung des Zündspannungswertes kommen. Des weiteren beschränkt die Kontaktierung des Innenleiters der Kurzschlussleitung mit ihrem Außenleiter über einen Kondensator den Einsatz auf Frequenzbereiche oberhalb von etwa 1 GHz weil sich wegen des mit Rücksicht auf den einzuhaltenden Wellenwiderstand sehr beschränkten Raums eine für niedrigere Frequenzen ausreichende Kapazität nicht realisieren lässt.

Aus der DE 199 36 869 C1 ist ein Überspannungsableiter der einleitend angegebenen Gattung in einer schlanken Bauform bekannt. Der Innenleiter der λ/4-Kurzschlussleitung ist hierzu in einer im Außenleiter des Koaxialleitungsabschnitts ausgebildeten Kammer angeordnet und an seinem Ende mit diesem Außenleiter galvanisch kontaktiert.

Der Erfindung liegt die Aufgabe zugrunde, einen Überspannungsableiter der einleitend angegebenen Gattung zu schaffen, über den eine hohe HF-Leistung auch auf Frequenzbändern unterhalb von 1 GHz übertragen werden kann.

Diese Aufgabe ist erfindungsgemäß dadurch gelöst, dass der Innenleiter der Kurzschlussleitung mit dem Innenleiter des Koaxialleitungsabschnitts über einen koaxialen Rohrkondensator elektrisch kontaktiert ist.

Für die Ausbildung dieses Rohrkondensators steht eine genügend große Fläche zur Verfügung oder kann durch einfache konstruktive Maßnahmen am Innenleiter des Koaxialleitungsabschnitts geschaffen werden. Der Rohrkondensator kann deshalb ohne Schwierigkeiten für den jeweils benötigten, frequenzabhängigen Kapazitätswert dimensioniert werden.

Insbesondere kann der Rohrkondensator aus einem koaxial in dem Innenleiter des Koaxialleitungsabschnitts angeordneten und mit dem Innenleiter der Kurzschlussleitung galvanisch verbundenen, von dem Innenleiter des Koaxialleitungsabschnitts jedoch über eine dielektrische Hülse isolierten Metallstift und der Innenwand des Innenleiters des Koaxialleitungsabschnitts bestehen (Anspruch 2).

Vorzugsweise ist zwischen einem der Enden des Metallstiftes und dem Innenleiter des Koaxialleitungsabschnitts eine Gasentladungspille angeordnet (Anspruch 3). Die Gasentladungspille befindet sich somit im feldfreien Raum. Die Gasentladungsstrecke wird deshalb durch das HF-Feld nicht vorionisiert.

Die Gasentladungspille kann leicht ausgewechselt werden, wenn der Innenleiter des Koaxialleitungsabschnitts in Höhe der Gasentladungspille teilbar ist (Anspruch 4).

Vorzugsweise ist die dielektrische Hülse an ihrem von der Verbindungsstelle zwischen dem Metallstift und dem Innenleiter der Kurzschlussleitung abgewandten Ende als Topf zur Aufnahme der Gasentladungspille ausgebildet (Anspruch 5).

Das Auswechseln der Gasentladungspille vereinfacht sich weiter, wenn der Aussenleiter des Koaxialleitungsabschnitts in Höhe der Teilung dessen Innenleiters teilbar ist (Anspruch 6).

Eine schlanke Bauform des Überspannungsableiters wird erzielt, wenn die Kurzschlussleitung mit Ausnahme des mit dem Innenleiter des Koaxialleitungsabschnitts konkaktierten Abschnitts ihres Innenleiters im Wesentlichen parallel zur Längsmittelachse des Überspannungsableiters angeordnet ist (Anspruch 7).

In der Zeichnung ist ein Ausführungsbeispiel eines Überspannungsableiters entsprechend der Erfindung schematisch vereinfacht im Längsschnitt dargestellt. Es zeigt:
- Fig. 1: eine Ausführungsform mit kapazitiver Kontaktierung des Innenleiters der Kurzschlussleitung mit dem Innenleiter des Koaxialleitungsabschnitts im Längs- und im Querschnitt;

Der Überspannungsableiter in Fig. 1 besteht aus einem Koaxialleitungsabschnitt mit beidseitigen Steckverbindungen, z.B. zum Einfügen in die koaxiale Speiseleitung einer Antenne. Der Koaxialleitungsabschnitt umfasst einen ersten Innenleiterabschnitt 1.1, der mit einem zweiten Innenleiterabschnitt 1.2 verschraubt ist. Dieser Innenleiterabschnitt 1.2 hat eine gestufte axiale Bohrung, in der eine Hülse 2 aus einem dielektrischen Werkstoff sitzt. Die Hülse 2 nimmt einen Metallstift 3 auf. An seinem einen Ende ist der Metallstift 3 mit einem Innenleiter 10 einer λ/4-Kurzschlussleitung verbunden, z.B. verschraubt. Dieser Innenleiter 10 ist in radialer Richtung und isoliert aus dem Koaxialleitungsabschnitt herausgeführt und an seinem außenliegenden Ende wie üblich leitend mit einem Boden 11.1 eines Rohres 11 verbunden, das den Außenleiter der λ/4-Kurzschlussleitung bildet.

Mit seinem anderen Ende reicht der Metallstift 3 in eine topfförmige Ausnehmung des Innenleiterabschnitts 1.2, der in diesem Bereich einen entsprechend vergrößerten Außendurchmesser hat. Die topfförmige Ausnehmung des Innenleiterabschnitts 1.2 ist mit einer Isolierstoffbuchse 2.1 ausgekleidet, die eine Gasentladungspille 4 umgibt. Diese kontaktiert mit ihrer einen Elektrode den Metallstift 3, mit ihrer anderen Elektrode den Innenleiterabschnitt 1.1.

Zur Verkürzung der mechanischen Länge ist der Innenraum des Koaxialleitungsabschnitts mit einem Dielektrikum 5 und 5.1 gefüllt. Der Außenleiter 6 hat einen entsprechend den Durchmessersprüngen der Innenleiterabschnitte 1.1 und 1.2 gestuften Innendurchmesser. In Höhe der Verschraubung der Innenleiterabschnitte 1.1 und 1.2 ist auch der Außenleiter 6 in miteinander verschraubte Abschnitte 6.1 und 6.2 geteilt, so dass durch Lösen der Verschraubung zunächst der Außenleiterabschnitte, dann der Innenleiterabschnitte die Gasentladungspille 4 zugänglich wird und auswechselbar ist. Bei hinreichend großem Durchmesser des Außenleiters kann dieser jedoch einteilig ausgeführt werden, weil der Innenleiterabschnitt von der Steckseite her ausgebaut werden kann.

## Patentansprüche

1. Koaxialer Überspannungsableiter, bestehend aus einem Koaxialleitungsabschnitt, von dem eine λ/4-Kurzschlussleitung (10, 11) radial abzweigt, **dadurch gekennzeichnet, dass** der Innenleiter (10) der Kurzschlussleitung mit dem Innenleiter (1.1, 1.2) des Koaxialleitungsabschnitts über einen koaxialen Rohrkondensator (1.2, 2, 3) elektrisch kontaktiert ist.

2. Überspannungsableiter nach Anspruch 1, **dadurch gekennzeichnet, dass** der Rohrkondensator aus einem koaxial in dem Innenleiter (1.2) des Koaxialleitungsabschnitts angeordneten und mit dem Innenleiter (10) der Kurzschlussleitung galvanisch verbundenen, von dem Innenleiter (1.2) des Koaxialleitungsabschnitts jedoch über eine dielektrische Hülse (2) isolierten Metallstift (3) und der Innenwand des Innenleiters (1.2) des Koaxialleitungsabschnitts besteht.

3. Überspannungsableiter nach Anspruch 2, **dadurch gekennzeichnet, dass** zwischen einem der Enden des Metallstiftes (3) und dem Innenleiter (1.1) des Koaxialleitungsabschnitts eine Gasentladungspille (4) angeordnet ist.

4. Überspannungsableiter nach Anspruch 3, **dadurch gekennzeichnet, dass** der Innenleiter (1.1, 1.2) des Koaxialleitungsabschnitts in Höhe der Gasentladungspille (4) teilbar ist.

5. Überspannungableiter nach Anspruch 3 oder 4, **dadurch gekennzeichnet, dass** die dielektrische Hülse (2, 2.1) an ihrem von der Verbindungsstelle zwischen dem Metallstift (3) und dem Innenleiter (10) der Kurzschlussleitung abgewandten Ende als Topf (2.1) zur Aufnahme der Gasentladungspille (4) ausgebildet ist.

6. Überspannungsableiter nach einem der Ansprüche 3 bis 5, **dadurch gekennzeichnet, dass** der Aussenleiter (6) des Koaxialleitungsabschnitts in Höhe der Teilung dessen Innenleiters (1.1, 1.2) teilbar ist.

7. Überspannungsableiter nach einem der Ansprüche 1 bis 6, **dadurch gekennzeichnet, dass** die Kurzschlussleitung (10) mit Ausnahme des mit dem Innenleiter (1.2) des Koaxialleitungsabschnitts konkaktierten Abschnitts ihres Innenleiters (10) im Wesentlichen parallel zur Längsmittelachse des Koaxialleitungsabschnitts angeordnet ist.

## Claims

1. A coaxial surge arrester, consisting of a coaxial line section from which a λ/4 short-circuit line (10, 11) branches off in a radial fashion, **characterized in that** the inner conductor (10) of the short-circuit line electrically contacts the inner conductor (1.1, 1.2) of the coaxial line section via a coaxial tubular capacitor (1.2, 2, 3).

2. A surge arrester according to claim 1, **characterized in that** the tubular capacitor consists of a metal pin (3) and the inside wall of the inner conductor (1.2) of the coaxial line section, which metal pin is arranged coaxially in the inner conductor (1.2) of the coaxial line section, and is electrically connected with the inner conductor (10) of the short-circuit line, but is insulated from the inner conductor (1.2) of the coaxial line section via a dielectric bushing (2).

3. A surge arrester according to claim 2, **characterized in that** a gas discharge pill (4) is arranged between one of the ends of the metal pin (3) and the inner conductor (1.1) of the coaxial line section.

4. A surge arrester according to claim 3, **characterized in that** the inner conductor (1.1, 1.2) of the coaxial line section is divisible at the level of the gas-discharge pill (4).

5. A surge arrester according to claim 3 or 4, **characterized in that** the dielectric bushing (2, 2.1) is arranged as a cup (2.1) for accommodating the gas-discharge pill (4) at its end averted from the connection point between the metal pin (3) and the inner conductor (10).

6. A surge arrester according to one of the claims 3 to 5, **characterized in that** the outer conductor (6) of the coaxial line section is divisible at the level of the division of its inner conductor (1.1, 1.2).

7. A surge arrester according to one of the claims 1 to 6, **characterized in that** the short-circuit line (10) is arranged substantially parallel to the longitudinal central axis of the coaxial line section, with the exception of the section of its inner conductor (10) which is in contact with the inner conductor (1.2) of the coaxial line section.

## Revendications

1. Parasurtenseur coaxial composé d'une section de ligne coaxiale à partir de laquelle une ligne de court-circuit λ/4 (10, 11) est dérivée dans le sens radial, **caractérisé en ce que** le conducteur intérieur (10) de la ligne de court-circuit est mis en contact électrique avec le conducteur intérieur (1.1, 1.2) de la section de ligne coaxiale par un condensateur tubulaire coaxial (1.2, 2, 3).

2. Parasurtenseur selon la revendication 1, **caractérisé en ce que** le condensateur tubulaire se compose d'une tige métallique (3) disposée de façon coaxiale dans le conducteur intérieur (1.2) de la section de ligne coaxiale et en liaison galvanique avec le conducteur intérieur (10) de la ligne de court-circuit mais isolée du conducteur intérieur (1.2) de la section de ligne coaxiale par un manchon diélectrique (2), et de la paroi intérieure du conducteur intérieur (1.2) de la section de ligne coaxiale.

3. Parasurtenseur selon la revendication 2, **caractérisé en ce qu'**une pastille à décharge de gaz (4) est disposée entre une des extrémités de la tige métallique (3) et le conducteur intérieur (1.1) de la section de ligne coaxiale.

4. Parasurtenseur selon la revendication 3, **caractérisé en ce que** le conducteur intérieur (1.1, 1.2) de la section de ligne coaxiale peut être partagé au niveau de la pastille à décharge de gaz (4).

5. Parasurtenseur selon la revendication 3 ou 4, **caractérisé en ce que** le manchon diélectrique (2, 2.1) est conformé, à son extrémité opposée au point de liaison entre la tige métallique (3) et le conducteur intérieur (10) de la ligne de court-circuit, comme un godet (2.1) pouvant recevoir la pastille à décharge de gaz (4).

6. Parasurtenseur selon l'une des revendications 3 à 5, **caractérisé en ce que** le conducteur extérieur (6) de la section de ligne coaxiale peut être partagé au niveau du point de partage de son conducteur intérieur (1.1, 1.2).

7. Parasurtenseur selon l'une des revendications 1 à 6, **caractérisé en ce que** la ligne de court-circuit (10), à l'exception de la partie de son conducteur intérieur (10) en contact avec le conducteur intérieur (1.2) de la section de ligne coaxiale, est pour l'essentiel parallèle à l'axe longitudinal médian de la section de ligne coaxiale.
